# FASCICULE DE BREVET EUROPEEN

(11) **EP 0 758 438 B1**
(45) Date de publication et mention de la délivrance du brevet: **29.03.2000**
(21) Numéro de dépôt: 96904911.3
(22) Date de dépôt: 27.02.1996
(51) Int. Cl.: F23N 1/02, F23D 14/46

(54) **DISPOSITIF DE COMMANDE COORDONNEE DE L'ECOULEMENT D'AU MOINS DEUX GAZ, ET BR LEUR LE COMPORTANT**
VORRICHTUNG ZUM KOORDINIERTEN STEUERN VON MINDESTENS ZWEI GASSTRÖMEN, UND DAMIT AUSGERÜSTETE BRENNER
DEVICE FOR THE COORDINATED CONTROL OF THE FLOW OF AT LEAST TWO GASES, AND BURNER COMPRISING SUCH DEVICE

(30) Priorité: 03.03.1995 FR 9502509
(43) Date de publication de la demande: 19.02.1997
(73) Titulaire: LA SOUDURE AUTOGENE FRANCAISE, F-75007 Paris (FR)
(72) Inventeur: CANNET, Gilles, F-95620 Parmain (FR); LEMESLE, Gervais, F-95310 Saint-Ouen-L'Aumône (FR); PISOT, Philippe, F-95300 Pontoise (FR)
(74) Mandataire: Le Moenner, Gabriel
(86) Numéro de dépôt international: FR9600301
(87) Numéro de publication internationale: WO9627762

(56) Documents cités:
- DE-A- 3 419 970
- PATENT ABSTRACTS OF JAPAN vol. 006, no. 113 (M-138), 24 Juin 1982 & JP,A,57 041522 (KAGAWA SEIJI), 8 Mars 1982,

## Description

La présente invention concerne un dispositif de commande coordonnée de l'écoulement de deux gaz, du type comportant deux conduits d'alimentation munis chacun d'une vanne d'arrêt, un premier conduit comportant un piquage d'alimentation en gaz d'un organe d'actionnement pneumatique de la vanne d'arrêt du second conduit, et dans lequel il est prévu un organe commun de commande de l'alimentation dudit organe d'actionnement et de l'écoulement dans le premier conduit. Elle concerne également un brûleur, notamment un chalumeau, du type comportant un premier conduit d'alimentation en gaz comburant et un second conduit d'alimentation en gaz combustible.

Il est fréquent, dans des dispositifs ou des installations mettant en oeuvre au moins deux gaz notamment dans les chalumeaux, de devoir commander de manière coordonnée l'ouverture ou la fermeture des conduits d'alimentation de ces gaz.

Un agencement répondant à cet objectif est décrit par exemple dans le document DE-A-34 19 970 qui divulgue un dispositif de commande coordonnée de l'écoulement de deux gaz du type précité. Dans cet agencement, l'organe d'actionnement pneumatique actionne une vanne qui commande à la fois l'arrêt du gaz du second conduit et l'arrêt du gaz du premier conduit. En conséquence, après fermeture de l'organe commun de commande, disposé sur le premier conduit en amont du piquage d'alimentation de l'organe d'actionnement pneumatique, le gaz contenu en excès dans cet organe d'actionnement ne peut s'écouler qu'au travers du tronçon de circuit portant la vanne d'arrêt destinée à obturer à la fois le premier conduit et le second conduit. L'écoulement du gaz issu de l'organe d'actionnement pneumatique provoque la fermeture progressive de cette vanne. La fermeture de la vanne interrompt la circulation du gaz issu de l'organe d'actionnement. En conséquence, seule une partie du gaz contenu dans l'organe d'actionnement peut s'échapper de sorte que ce dernier ne peut revenir complètement dans sa position de repos. L'agencement connaît alors un état instable nuisant à sa fiabilité.

De plus, l'écoulement des deux gaz ne peut être ouvert ou fermé que simultanément.

Il est connu par ailleurs dans les chalumeaux de commander un conduit d'alimentation en oxygène de coupe à partir d'un levier. Afin de pouvoir être manoeuvré manuellement, et donc de ne pas nécessiter un effort trop grand de la part de l'utilisateur, le levier doit présenter une longueur relativement importante, de l'ordre de 30 à 40 cm, ce qui le rend encombrant. De plus, le maintien du levier appuyé avec la main fatigue l'utilisateur du chalumeau. Par ailleurs, l'agencement du levier, articulé à l'une de ses extrémités, est sujet à l'usure et à l'encrassement.

L'invention a pour but de fournir un dispositif permettant la commande coordonnée de l'alimentation en gaz depuis deux conduits distincts, ce dispositif étant simple à réaliser, facile d'utilisation, fiable et ne présentant pas les inconvénients mentionnés ci-dessus.

A cet effet, l'invention a pour objet un dispositif de commande coordonnée de l'écoulement de deux gaz, du type précité, caractérisé en ce que l'organe d'actionnement pneumatique actionne la vanne d'arrêt du second conduit pour la commande de la circulation du gaz uniquement du second conduit.

Suivant des modes particuliers de réalisation, le dispositif de commande peut présenter l'une ou plusieurs des caractéristiques suivantes :
- l'organe commun de commande est formé par la vanne d'arrêt du premier conduit, cette vanne étant disposée en amont du piquage ;
- l'organe commun de commande est un distributeur disposé sur le piquage, et la vanne d'arrêt du premier conduit est disposée en aval du piquage et est associée à un organe d'actionnement pneumatique complémentaire alimenté via l'organe commun de commande ;
- l'organe d'actionnement pneumatique complémentaire de la vanne d'arrêt du premier conduit est relié, en parallèle avec l'organe d'actionnement de la vanne d'arrêt du second conduit, à la sortie de l'organe commun de commande ;
- les organes d'actionnement des vannes d'arrêt des premier et second conduits sont montés en série ;
- le distributeur formant l'organe commun de commande comporte une sortie de décharge fermée lorsque le distributeur est ouvert et adaptée pour relier au milieu ambiant la sortie d'alimentation du distributeur lorsque le distributeur est fermé ;
- le dispositif comporte, en amont du ou d'au moins un organe d'actionnement, un étranglement ou une chambre-tampon formant un moyen de temporisation différentiel pour la commande de l'écoulement dans les deux conduits ;
- le ou chaque organe d'actionnement est un vérin pneumatique chargé par un ressort ;
- l'organe commun de commande est une vanne ou un distributeur bi-stable muni d'un dispositif de sélection par simple impulsion manuelle ;
- l'organe commun de commande est une vanne ou un distributeur monostable qui ferme normalement l'alimentation de l'organe d'actionnement.

L'invention concerne également un dispositif de commande coordonnée de l'écoulement de plus de deux gaz, comportant plus de deux conduits d'alimentation munis chacun d'une vanne d'arrêt, un premier conduit comportant un piquage d'alimentation en gaz d'organes d'actionnement pneumatique des vannes d'arrêt des autres conduits, et dans lequel il est prévu un organe commun de commande de l'alimentation desdits organes d'actionnement et de l'écoulement dans le premier conduit, les organes d'actionnement pneumatique actionnant les vannes d'arrêt des autres conduits pour la commande de la circulation du gaz uniquement de ces autres conduits.

L'invention concerne par ailleurs un brûleur, notamment un chalumeau, du type comportant un premier conduit d'alimentation en gaz comburant et un second conduit d'alimentation en gaz combustible, caractérisé en ce qu'il comporte un dispositif de commande des deux conduits tel que défini ci-dessus.

Suivant des modes particuliers de réalisation, le brûleur peut comporter l'une ou plusieurs des caractéristiques suivantes :
- le brûleur comporte en outre un conduit auxiliaire d'alimentation en gaz combustible d'un dispositif d'allumage auxiliaire, le piquage d'alimentation en gaz de l'organe d'actionnement est piqué sur le premier conduit d'alimentation en gaz comburant, et la vanne d'arrêt associée au conduit d'alimentation en gaz combustible est un distributeur dont l'une des sorties est reliée au conduit auxiliaire d'alimentation en gaz combustible du dispositif d'allumage auxiliaire, cette dernière sortie étant alimentée de manière sélective en fonction de l'état de l'organe d'actionnement ;
- le brûleur comporte en outre un dispositif d-'allumage disposé à l'extrémité de sortie du conduit auxiliaire d'alimentation en gaz combustible du dispositif d'allumage auxiliaire, et il est prévu un élément piézo-électrique relié au dispositif d'allumage pour son alimentation en énergie électrique et actionné par l'organe d'actionnement après alimentation en gaz dudit dispositif d'allumage auxiliaire depuis le distributeur; - un conducteur isolé d'alimentation du dispositif d'allumage est disposé à l'intérieur du conduit auxiliaire d'alimentation en gaz combustible du dispositif d'allumage auxiliaire ;
- le brûleur comporte un conduit complémentaire d'alimentation en gaz comburant, pour la découpe d'un matériau, ledit conduit complémentaire comportant une vanne d'arrêt, actionnée par un organe d'actionnement pneumatique piqué sur l'un ou l'autre des premier et second conduits et il est prévu un organe de commande complémentaire disposé sur le piquage pour l'alimentation dudit organe pneumatique.

L'invention concerne en outre un brûleur, notamment tel que défini précédemment, du type comportant un premier conduit d'alimentation en gaz comburant, un second conduit d'alimentation en gaz combustible, et un dispositif d'allumage, caractérisé en ce qu'un des conduits comporte un piquage d'alimentation en gaz d'un organe d'actionnement pneumatique d'un élément piézo-électrique, ce dernier étant relié électriquement au dispositif d'allumage pour son alimentation en énergie électrique lors de l'alimentation dudit organe d'actionnement.

Ce brûleur peut comporter les caractéristiques suivantes :
- chaque conduit comportant une vanne d'arrêt, il comporte en outre un conduit auxiliaire d'alimentation en gaz combustible d'un dispositif d'allumage auxiliaire, le piquage d'alimentation en gaz de l'organe d'actionnement est piqué sur le premier conduit d'alimentation en gaz comburant, et ledit organe d'actionnement pneumatique est adapté pour actionner la vanne d'arrêt associée au conduit d'alimentation en gaz combustible, cette vanne d'arrêt étant un distributeur dont l'une des sorties est reliée au conduit auxiliaire d'alimentation en gaz combustible du dispositif d'allumage auxiliaire, cette sortie étant alimentée de manière sélective en fonction de l'état de l'organe d'actionnement ;
- un conducteur isolé d'alimentation du dispositif d'allumage est disposé à l'intérieur du conduit auxiliaire d'alimentation en gaz combustible du dispositif d'allumage auxiliaire.

L'invention sera mieux comprise à la lecture de la description qui va suivre, donnée uniquement à titre d'exemple et faite en se référant aux dessins sur lesquels :
- la figure 1 est une vue schématique d'un premier mode de réalisation d'un dispositif de commande selon l'invention, comprenant un organe d'actionnement pneumatique unique,
- les figures 2 et 3 sont des vues schématiques respectivement d'un second et d'un troisième modes de réalisation d'un dispositif de commande selon l'invention, mettant en oeuvre deux organes d'actionnement pneumatiques, et
- la figure 4 est une vue schématique d'un chalumeau selon l'invention muni d'un dispositif de commande coordonnée.

Le dispositif de commande coordonnée schématisé sur la figure 1 comporte deux conduits d'alimentation 10, 12 en deux gaz qui sont supposés être respectivement du gaz comburant, par exemple de l'oxygène, et du gaz combustible, par exemple de l'acétylène. Les conduits 10 et 12 sont alimentés depuis des réservoirs de stockage de gaz sous pression 14 et 16. Par ailleurs, ces conduits 10, 12 se rejoignent à leur extrémité de sortie dans une buse d'extrémité 18 adaptée pour alimenter une flamme de chauffe d'un chalumeau, par exemple. Les conduits 10 et 12 peuvent également, en variante, se rejoindre dans un mélangeur intermédiaire relié par un conduit unique à la buse d'extrémité.

Sur le conduit d'alimentation 10 est disposée une vanne d'arrêt 20, de tout type connu. Un conduit 22 d'alimentation d'un vérin d'actionnement 24 est piqué sur le conduit 10 en aval de la vanne d'arrêt 20. Sur le piquage 22 est disposé un ballon de temporisation 25.

Le vérin 24 schématisé en coupe sur la figure 1 est un vérin à simple effet de type classique, comportant un corps cylindrique 26 dans lequel est mobile un piston 28. Ce piston 28 délimite à l'avant du vérin une chambre étanche avant 30 reliée à l'extrémité aval du piquage 22 et, à l'arrière, une chambre arrière 32 communiquant en permanence avec le milieu ambiant par une ouverture d'extrémité 34. A l'intérieur de la chambre arrière 32 est disposé un ressort 36 dont une extrémité prend appui sur la paroi arrière du corps 26 et dont l'autre extrémité repose sur le piston 28.

Une tige 38 du vérin, solidaire du piston 28, est prolongée par une tige d'actionnement 40 d'une vanne d'arrêt 42 disposée sur le conduit d'alimentation 12 en gaz combustible, cette vanne 42 étant ainsi actionnée par le vérin 24.

La vanne d'arrêt 42, schématisée en coupe sur la figure 1, comporte une chambre d'arrivée 44 communiquant avec une chambre de sortie 46 par un alésage 48. La tige d'actionnement 40 de la vanne traverse axialement ces deux chambres et cet alésage. Un pointeau 50 conique, solidaire de la tige d'actionnement 40, est adapté pour coopérer avec une extrémité chanfreinée 52 de l'alésage 48 formant siège de vanne afin d'obturer l'alésage 48 et ainsi isoler la chambre d'arrivée 44 de la chambre de sortie 46.

Le dispositif représenté sur la figure 1 comporte en outre un piquage 11 reliant la chambre d'arrivée d'une vanne 13 semblable à la vanne d'arrêt 42 à la portion avant 10A du conduit d'alimentation 10 en gaz comburant. La chambre de sortie de la vanne 13 est prolongée par un conduit complémentaire d'alimentation 15 en oxygène de coupe. Ce conduit débouche au voisinage de la buse d'extrémité 18.

La tige d'actionnement de la vanne d'arrêt 13 est reliée à la tige d'un vérin d'actionnement 17 semblable au vérin 24. La chambre avant du vérin 17 est reliée au conduit d'alimentation 10 en gaz comburant par l'intermédiaire d'un conduit 19 piqué en aval de la vanne 20. Une vanne de commande 21 est disposée sur le piquage 19. Cette vanne 21 est formée par un distributeur trois orifices ou voies et deux positions ou états distincts. Une de ses voies, constituant son entrée, est reliée au conduit 10 d'alimentation en gaz comburant. Une seconde voie 23 est reliée au milieu ambiant et constitue une sortie de décharge ou d'échappement. La troisième voie du distributeur, constituant une sortie d'alimentation, est reliée à l'entrée de la chambre avant du vérin 17.

Lorsque la vanne 20 est fermée, c'est-à-dire qu'elle ne laisse passer aucun fluide, le gaz comburant reste confiné dans le réservoir 14 et ne peut circuler dans la conduite d'alimentation 10. En particulier, aucun écoulement n'a lieu au niveau de la buse 18 ou vers la chambre avant 30 du vérin. Ainsi, la chambre 30 communique avec le milieu ambiant par l'intermédiaire de la portion avant 10A du conduit d'alimentation 10 en gaz comburant. Sous l'effet du ressort 36, le piston 28 est repoussé vers l'avant du vérin, la tige d'actionnement 38 étant alors en position sortie. Dans ces conditions, le pointeau 50 est plaqué contre le siège de vanne 52, ce qui interdit tout écoulement du gaz combustible dans la conduite d'alimentation 12.

Lorsque la vanne 20 est mise en position ouverte, le gaz comburant circule dans le conduit d'alimentation 10 et s'écoule jusqu'à la buse d'extrémité 18. Par ailleurs, sous l'effet de la pression du gaz stocké dans le réservoir 14, du gaz comburant s'écoule dans le piquage 22, remplit progressivement le ballon de temporisation 26 et fait enfin augmenter la pression à l'intérieur de la chambre avant 30 du vérin. Lorsque la pression dans cette chambre est suffisante pour vaincre la résistance du ressort 36, le piston 28 est déplacé vers l'arrière, rétractant ainsi la tige 38 du vérin, ce qui dégage le pointeau 50 du siège de vanne 52 et autorise alors le passage du gaz combustible sous pression depuis le réservoir 16 jusqu'à la buse d'extrémité 18.

La chambre arrière 32 étant en contact avec le milieu ambiant par l'ouverture 34, l'air contenu dans celle-ci est libre de s'écouler et n'entrave pas le déplacement du piston 28.

Le ballon de temporisation 25 constitue un moyen de retardement pour l'actionnement du vérin 24. En effet, lors de l'ouverture de la vanne 20, le gaz comburant circule immédiatement en direction de la buse d'extrémité 18, où il est libéré. Par contre, du fait de la présence du ballon de temporisation 25, un certain délai est nécessaire avant que la pression à l'intérieur de la chambre 30 soit suffisante pour vaincre la résistance du ressort 36. Ce délai est d'autant plus long que le volume du ballon de temporisation est plus grand. En effet, cette pression doit être atteinte à la fois dans la chambre 30 et dans le ballon 25 avant que le vérin 24 ne soit actionné. Par ailleurs, ce délai est d'autant plus long que la pression à l'intérieur du réservoir 14 en gaz comburant est plus faible.

Le ballon de temporisation 25 peut être remplacé, en variante, par un étranglement réduisant le débit dans le piquage 22. Un tel étranglement constitue également un moyen de temporisation. Par ailleurs, il est aussi possible de munir l'ouverture 34 d'un étranglement de temporisation.

L'alimentation en gaz comburant et combustible étant établie, il est possible d'établir une flamme au niveau de la buse d'extrémité 18.

Le chalumeau ainsi formé peut être utilisé pour chauffer une pièce à découper par oxycoupage. Afin de procéder au coupage, lorsque le matériau à découper présente une température suffisante, la vanne 21 est ouverte, ce qui conduit à l'alimentation de la chambre avant du vérin 17 avec du gaz comburant provenant du conduit 10. La vanne d'arrêt 13 est alors progressivement ouverte, conduisant à la circulation d'oxygène vers l'extrémité libre du conduit d'alimentation 15 en oxygène de coupe.

Lors de la fermeture de la vanne 21, le gaz contenu dans la chambre avant du vérin 17 s'échappe par une sortie de décharge 23. Sous l'effet du ressort du vérin 17, la vanne 13 est alors progressivement fermée. La circulation de l'oxygène de coupe depuis le conduit d'alimentation 10 jusqu'à l'extrémité du conduit 15 est ainsi stoppée.

Lors de la fermeture de la vanne 20, formant un organe commun de commande de l'alimentation du vérin 24 et de l'écoulement dans le premier conduit 10, l'alimentation en gaz comburant est stoppée. La chambre avant 30 et le ballon 25 étant alors maintenus en communication avec le milieu ambiant par la buse 18, la pression à l'intérieur de ceux-ci chute par circulation du gaz comburant qu'ils contiennent vers le milieu ambiant, et devient progressivement inférieure à la pression nécessaire pour vaincre la poussée du ressort 36. La vanne 42 est alors progressivement refermée sous l'effet du ressort 36, ce qui provoque l'arrêt de la circulation du gaz combustible vers la buse 18.

Sur les figures 2 et 3 sont schématisés deux autres modes de réalisation de l'invention. Sur ces figures, les références identiques désignent des éléments communs aux deux modes de réalisation et au mode de réalisation de la figure 1.

Sur la figure 2, la conduite d'alimentation 12 en gaz combustible comporte, comme précédemment, la vanne d'arrêt 42 actionnée par le vérin 24. Le conduit 10 d'alimentation en gaz comburant comporte, à l'exception de toute autre vanne, une vanne d'arrêt 60 analogue à la vanne d'arrêt 42. Cette vanne 60 est actionnée par un vérin 62 analogue au vérin 24 et agencé de manière similaire.

Un piquage 64 est prévu sur le conduit d'alimentation 10 en amont de la vanne d'arrêt 60. Un distributeur à trois orifices ou voies et deux positions ou états distincts 66, formant vanne, disposé sur le piquage 64, a l'une de ses voies, constituant son entrée, reliée par l'intermédiaire du piquage 64 au conduit d'alimentation 10, et une seconde voie 68 qui constitue une sortie de décharge ou d'échappement vers le milieu ambiant. La troisième voie du distributeur 66 constituant une sortie d'alimentation est reliée respectivement, par l'intermédiaire de deux branches parallèles 70, 72, aux chambres avant des vérins 24 et 62, qui sont ainsi reliées l'une à l'autre. Ces branches 70 et 72 comportent chacune un étranglement de temporisation 74 et 76. L'étranglement 76 a un diamètre plus grand que l'étranglement 74.

Lorsque le distributeur 66, formant un organe commun de commande des deux gaz, relie le piquage 64 aux deux branches 70 et 72, jouant ainsi le rôle d'une vanne ouverte, les chambres avant des vérins 24 et 62 sont alimentées en gaz comburant, ce qui provoque, comme cela a été décrit en regard de la figure 1, l'ouverture progressive des vannes 42 et 60. Ainsi, l'alimentation en gaz comburant et combustible est progressivement assurée vers la buse d'extrémité 18.

Les étranglements 74 et 76 ayant des diamètres différents, le vérin 62 associé à l'étranglement 76 de plus grand diamètre atteint plus rapidement la pression nécessaire pour vaincre la poussée du ressort 36. Aussi, la vanne 60 associée sera ouverte plus rapidement et plus tôt que celle associée au vérin 24, pour lequel le débit d'alimentation est inférieur.

Lorsque le distributeur 66 est positionné dans son deuxième état, jouant ainsi le rôle d'une vanne fermée pour le piquage 64, les branches 70 et 72 sont reliées à la sortie de décharge 68. Le gaz comburant contenu sous pression dans les chambres avant des vérins 24 et 62 s'écoule alors vers le milieu ambiant, conduisant à la fermeture progressive des vannes associées 42 et 60. Comme précédemment, la vanne 60 associée à l'étranglement 76 de plus grand diamètre sera fermée avant celle associée à l'étranglement 74 de plus faible diamètre.

On conçoit qu'il est alors possible, grâce à un ajustement précis des diamètres des étranglements 74 et 76, d'imposer des rythmes de fermeture et d'ouverture coordonnés pour les vannes 42 et 60.

Dans le mode de réalisation représenté sur la figure 3, l'agencement est analogue à celui de la figure 2, à l'exception du montage des vérins 24 et 62, qui ne sont pas reliés en parallèle mais en série.

Ainsi, la chambre avant du vérin 62 est reliée à la troisième voie du distributeur 66 par un conduit d'alimentation 78. Sur le corps cylindrique 80 du vérin 62 est ménagée, en arrière du point d'entrée du conduit 78, une sortie 82 d'alimentation du vérin 24. Cette sortie 82 est reliée par un conduit d'alimentation 84 à la chambre avant du vérin 24.

Lors de l'alimentation du vérin 62 à partir du piquage 64, par commande du distributeur 66, le gaz comburant remplit progressivement la chambre avant de celui-ci et déplace le piston associé en provoquant l'ouverture progressive de la vanne 60. Lorsque le piston dépasse la sortie d'alimentation 82, la chambre avant du piston 24 est à son tour alimentée en gaz comburant. Ainsi, alors que la vanne 60 est déjà partiellement ouverte, le piston du vérin 24 est progressivement actionné, provoquant l'ouverture de la vanne 42. Dans ce mode de réalisation, la vanne 60 est donc partiellement ouverte avant que ne commence l'ouverture de la vanne 42. La poursuite de l'alimentation en gaz comburant des chambres avant des vérins achève l'ouverture des vannes 60 et 42.

Lorsque le conduit d'alimentation 78 est relié à la sortie de décharge 68 par changement d'état manuel du distributeur 66, les chambres avant des vérins 62 puis 24 subissent une chute de pression, conduisant à la sortie progressive de leur tige sous l'effet des ressorts associés. Plus précisément, le piston du vérin 62 commence seul à avancer puis, lorsqu'il est à nouveau en avant de la sortie 82, le gaz comburant contenu dans la chambre avant du vérin 24 s'écoule par le conduit d'alimentation 84 puis par l'ouverture d'extrémité arrière 34 du vérin 62.

On conçoit que des étranglements non représentés ménagés sur les conduits 78 et 84 permettent d'imposer la coordination désirée d'ouverture et de fermeture des vannes 42 et 60.

Dans chacun des modes de réalisation représentés sur les figures 1 à 3, les ressorts 36 disposés dans les chambres arrière des vérins peuvent être également disposés sur les tiges d'actionnement 40 des vannes et prendre appui sur le corps de celles-ci.

Sur la figure 4 est représenté schématiquement un mode de réalisation d'un chalumeau suivant l'invention. Ce chalumeau reprend le principe du premier mode de réalisation (figure 1), mais comporte en outre un dispositif d'allumage auxiliaire automatique. Ainsi, les références reprises de la figure 1 désignent des éléments analogues.

Sur cette figure, le piquage 22 est relié à la chambre arrière d'un vérin 90 dans lequel coulisse de manière étanche un piston 92 associé à une tige de vérin 94 formant tige d'actionnement d'un distributeur 96. Dans ce mode de réalisation, la chambre avant du vérin 90 est en communication avec le milieu ambiant.

Le conduit 12 d'alimentation en gaz combustible est relié à une entrée 98 du distributeur 96, communiquant avec une chambre d'entrée 100. En arrière de cette chambre d'entrée 100, suivant la tige 94 du vérin, est disposée une chambre de sortie 102. Une portion de sortie 12A du conduit d'alimentation en gaz combustible 12 s'étend depuis cette chambre de sortie 102 du distributeur 96 jusqu'à la buse d'extrémité 18. La portion 12A comporte un robinet 12B de réglage de débit. De même, la portion de sortie 10A du conduit 10 comporte, en aval du piquage 22, un robinet 10B de réglage de débit.

Un conduit d'alimentation 104 d'un dispositif d'allumage auxiliaire 106 est également relié à la chambre de sortie 102 par l'intermédiaire d'une valve 108 à actionnement unidirectionnel de tout type connu, pouvant être par exemple une valve associée de manière connue à un dispositif d'actionnement unidirectionnel commercialisé par la société TELEMECANIQUE sous le nom de "levier à galet escamotable" et portant la référence XCM Z24. La tige de vérin 94 traversant le distributeur 96 suivant l'axe des chambres 100 et 102 comporte une paroi de séparation ou d'obturation 110 s'étendant dans la chambre d'entrée 100 et adaptée pour coopérer avec un siège 112 du distributeur prévu à l'entrée de cette chambre pour séparer les chambres d'entrée 100 et de sortie 102. Une came 114 est en outre disposée sur la tige de vérin 94 à l'intérieur de la chambre de sortie 102. Cette came 114 est adaptée pour actionner la valve 108. Suivant l'axe de la tige de vérin 94, au-delà de son extrémité libre, est disposée une pastille piézo-électrique 116 solidaire du corps du distributeur 96 et reliée à un dispositif d'allumage 118 par un conducteur isolé d'alimentation 120. Le dispositif d'allumage 118 est disposé à la sortie du dispositif d'allumage auxiliaire 106. A son extrémité libre, la tige 94 de vérin comporte une pointe d'extrémité 122 entourée par une collerette 124 sur laquelle prend appui une extrémité d'un ressort 126 dont l'autre extrémité est en appui sur le corps du distributeur, autour de la pastille piézo-électrique 116.

Lorsque la vanne 20 est ouverte, la tige 94 du vérin est déplacée vers l'avant suivant le sens de la flèche F1 à l'intérieur du distributeur 96 sous l'effet de la pression dans la chambre arrière du vérin 90. La paroi 110, initialement en position de séparation des deux chambres, se décolle du siège 112, permettant le passage du gaz combustible depuis le réservoir de stockage 16 jusqu'à la chambre de sortie 102. Le gaz combustible circule alors vers la buse d'extrémité 18. La tige 94 continuant son déplacement dans le sens de la flèche F1, la came 114 passe au droit de la valve 108 et actionne celle-ci, permettant l'alimentation du dispositif d'allumage auxiliaire 106 en gaz combustible par l'intermédiaire du conduit d'alimentation 104. Cette alimentation s'effectue pendant une période de temps prédéterminée correspondant au temps de passage de la came 114 au droit de la valve 108. Ainsi, une quantité prédéterminée de gaz combustible s'écoule dans le conduit d'alimentation 104 du dispositif d'allumage auxiliaire.

Lorsque la chambre arrière du vérin 90 est pratiquement totalement remplie, la pointe 122 de la tige 94 vient exercer une pression sur la pastille piézo-électrique 116, qui engendre un courant électrique transmis par le conducteur d'alimentation 120 au dispositif d'allumage 118. L'étincelle engendrée par le dispositif d'allumage 118 provoque l'allumage d'une flamme au niveau du dispositif d'allumage auxiliaire 106. Les gaz combustible et comburant circulant dans les conduits d'alimentation 10 et 12 arrivant au niveau de la buse d'alimentation 18, la flamme du chalumeau est allumée par la flamme du dispositif d'allumage auxiliaire.

Lorsque la vanne 20 est à nouveau fermée, de manière analogue au premier mode de réalisation, l'alimentation en gaz comburant cesse et la tige 94 est rétractée à l'intérieur du vérin dans le sens opposé à la flèche F1, sous l'effet du ressort 126. La came 114 passe alors au droit de la valve 108 sans provoquer l'ouverture du conduit d'alimentation 104 du dispositif d'allumage auxiliaire, puis la paroi 110 vient isoler la chambre de sortie 102, conduisant alors à l'interruption complète de la circulation du gaz combustible.

Dans ce dernier mode de réalisation, afin de minimiser le temps d'arrivée du gaz combustible au dispositif d'allumage auxiliaire 106, la section du conduit d'alimentation 104 est choisie aussi faible que possible.

Ainsi, afin de ne pas avoir à recourir à un conduit spécial, formé par exemple d'un conduit capillaire, qui est cher et fragile, il est possible d'utiliser un conduit classique de diamètre intérieur plus important et de disposer à l'intérieur de celui-ci le conducteur isolé d'alimentation 120. Ainsi, la section efficace du conduit 104 est réduite par la présence du conducteur 120, et ce dernier est protégé des chocs et des projections lors de l'utilisation du chalumeau.

L'agencement particulier du dernier mode de réalisation du chalumeau permet un réallumage automatique de celui-ci en cas d'interruption accidentel de l'alimentation en oxygène en amont du piquage 22, par exemple suite à un épuisement du réservoir de stockage 14. Une telle interruption peut également se produire en cas de pincement ou d'écrasement de la conduite reliant le réservoir 14 au chalumeau, par exemple sous l'effet du poids d'un véhicule roulant sur la conduite.

Après rétablissement de l'alimentation en oxygène, le vérin 90 est à nouveau sollicité, de sorte que l'élément piézo-électrique 116 est à nouveau excité ce qui provoque l'allumage de la flamme comme expliqué précédemment.

Ce réallumage automatique est particulièrement utile puisqu'il évite la libération de gaz combustible et d'oxygène dans l'atmosphère sans que ceux-ci ne soient brûlés après la reprise de l'alimentation en oxygène si l'organe de commande (vanne 20) est resté ouvert.

Dans les différents modes de réalisation décrits ici, la circulation du gaz combustible est commandée par un vérin actionné par le gaz comburant. Il est bien entendu que les deux gaz peuvent être intervertis par simple permutation des réservoirs de stockage 14 et 16, le gaz comburant étant alors commandé par un vérin actionné par le gaz combustible. Le réallumage se produit dans ce cas après une réalimentation en gaz combustible.

Cependant, il semble préférable d'actionner les vérins par le gaz comburant, puisque celui-ci est généralement de l'oxygène inodore et sans danger alors que le gaz combustible est fréquemment un gaz odorant et dangereux puisque facilement inflammable. De plus, lorsque le gaz est stocké en bouteille, la pression à l'intérieur des bouteilles d'oxygène est souvent supérieure à celle régnant dans les bouteilles de stockage de gaz combustible.

Par ailleurs, il est à noter que l'organe commun de commande de l'écoulement des deux gaz, à savoir, suivant les modes de réalisation, la vanne 20 ou le distributeur 66, est un organe bi-stable, qui est avantageusement associé à un dispositif de sélection par simple pression manuelle de l'une ou l'autre de ses positions, chacune d'entre elles étant maintenue automatiquement sans qu'il soit nécessaire que l'utilisateur du chalumeau maintienne une quelconque pression sur l'organe de commande. Une simple impulsion sur un bouton-poussoir de l'organe de commande est alors nécessaire pour l'allumage, et une autre impulsion suffit pour interrompre le fonctionnement.

Suivant un autre mode de réalisation, la vanne 20 où le distributeur 66 est un organe monostable qui ferme normalement l'alimentation de l'organe d'actionnement. Ainsi, une pression permanente sur le bouton-poussoir de l'organe de commande est nécessaire pour maintenir la flamme allumée. Dès que la pression cesse, les conduits d'alimentation sont obturés et la flamme s'éteint.

L'utilisation de tels dispositifs de commande dans un chalumeau coupeur pour le contrôle des gaz de chauffe ou de coupe permet une utilisation particulièrement simple et commode. En particulier, il n'est pas nécessaire de prévoir pour la commande de l'oxygène de coupe un levier encombrant et fragile.

L'invention peut s'appliquer également à un dispositif de commande de plus de deux gaz, véhiculés par plusieurs conduits d'alimentation distincts. Dans ce cas, chacun des conduits supplémentaires est muni d'une vanne associée à un vérin d'actionnement, suivant un agencement analogue à ceux décrits précédemment, et chacun des vérins est alimenté en parallèle ou en série depuis le piquage disposé sur le premier conduit. Une telle réalisation apparaîtra de manière évidente à l'homme de métier.

## Revendications

1. Dispositif de commande coordonnée de l'écoulement de deux gaz, du type comportant deux conduits d'alimentation (10, 12) munis chacun d'une vanne d'arrêt (20,42 ; 60,42 ; 20,96), un premier conduit (10) comportant un piquage (22 ; 64) d'alimentation en gaz d'un organe d'actionnement pneumatique (24 ; 90) de la vanne d'arrêt (42 ; 96) du second conduit (12), et dans lequel il est prévu un organe commun (20 ; 66) de commande de l'alimentation dudit organe d'actionnement et de l'écoulement dans le premier conduit (10), caractérisé en ce que l'organe d'actionnement pneumatique (24, 90) actionne la vanne d'arrêt du second conduit (12) pour la commande de la circulation du gaz uniquement du second conduit (12).

2. Dispositif selon la revendication 1, caractérisé en ce que l'organe commun de commande est formé par la vanne d'arrêt (20) du premier conduit (10), cette vanne étant disposée en amont du piquage (22).

3. Dispositif selon la revendication 1, caractérisé en ce que l'organe commun de commande est un distributeur (66) disposé sur le piquage, et en ce que la vanne d'arrêt (60) du premier conduit (10) est disposée en aval du piquage (64) et est associée à un organe d'actionnement pneumatique complémentaire (62) alimenté via l'organe commun de commande (66).

4. Dispositif selon la revendication 3, caractérisé en ce que l'organe d'actionnement pneumatique complémentaire (62) de la vanne d'arrêt (60) du premier conduit (10) est relié, en parallèle avec l'organe d'actionnement (24) de la vanne d'arrêt (42) du second conduit (12), à la sortie de l'organe commun de commande (66).

5. Dispositif selon la revendication 3, caractérisé en ce que les organes d'actionnement (24, 62) des vannes d'arrêt (42, 60) des premier (10) et second (12) conduits sont montés en série.

6. Dispositif selon l'une quelconque des revendications 3 à 5, caractérisé en ce que le distributeur (66) formant l'organe commun de commande comporte une sortie de décharge (68) fermée lorsque le distributeur est ouvert et adaptée pour relier au milieu ambiant la sortie d'alimentation du distributeur lorsque le distributeur est fermé.

7. Dispositif selon l'une quelconque des revendications précédentes, caractérisé en ce qu'il comporte, en amont du ou d'au moins un organe d'actionnement (24, 62), un étranglement (74, 76) ou une chambre-tampon (26) formant un moyen de temporisation différentiel pour la commande de l'écoulement dans les deux conduits (10, 12).

8. Dispositif selon l'une quelconque des revendications précédentes, caractérisé en ce que le ou chaque organe d'actionnement est un vérin pneumatique (24, 62 ; 90) chargé par un ressort (36 ; 126).

9. Dispositif selon l'une quelconque des revendications précédentes, caractérisé en ce que l'organe commun de commande est une vanne ou un distributeur (20,66) bi-stable muni d'un dispositif de sélection par simple impulsion manuelle.

10. Dispositif selon l'une quelconque des revendications 1 à 8, caractérisé en ce que l'organe commun de commande est une vanne ou un distributeur (20,66) monostable qui ferme normalement l'alimentation de l'organe d'actionnement.

11. Dispositif de commande coordonnée de l'écoulement de plus de deux gaz, comportant plus de deux conduits d'alimentation munis chacun d'une vanne d'arrêt, un premier conduit comportant un piquage d'alimentation en gaz d'organes d'actionnement pneumatique des vannes d'arrêt des autres conduits, et dans lequel il est prévu un organe commun de commande de l'alimentation desdits organes d'actionnement et de l'écoulement dans le premier conduit, les organes d'actionnement pneumatique actionnant les vannes d'arrêt des autres conduits pour la commande de la circulation du gaz uniquement de ces autres conduits.

12. Brûleur, notamment chalumeau, du type comportant un premier conduit (10) d'alimentation en gaz comburant, et un second conduit (12) d'alimentation en gaz combustible, caractérisé en ce qu'il comporte un dispositif de commande des deux conduits selon l'une quelconque des revendications précédentes.

13. Brûleur selon la revendication 12 , comportant un dispositif de commande suivant la revendication 2, et comportant en outre un conduit auxiliaire (104) d'alimentation en gaz combustible d'un dispositif d'allumage auxiliaire (106), caractérisé en ce que le piquage (22) d'alimentation en gaz de l'organe d'actionnement (90) est piqué sur le premier conduit d'alimentation (10) en gaz comburant, et en ce que la vanne d'arrêt associée au conduit d'alimentation en gaz combustible est un distributeur (96) dont l'une des sorties est reliée au conduit auxiliaire (104) d'alimentation en gaz combustible du dispositif d'allumage auxiliaire (106), cette sortie étant alimentée de manière sélective en fonction de l'état de l'organe d'actionnement (90).

14. Brûleur selon la revendication 13, comportant en outre un dispositif d'allumage (118) disposé à l'extrémité de sortie du conduit auxiliaire (104) d'alimentation en gaz combustible du dispositif d'allumage auxiliaire (106), caractérisé en ce qu'il est prévu un élément piézo-électrique (116) relié au dispositif d'allumage (118) pour son alimentation en énergie électrique et actionné par l'organe d'actionnement (90) après alimentation en gaz dudit dispositif d'allumage auxiliaire depuis le distributeur (96).

15. Brûleur selon la revendication 14, caractérisé en ce qu'un conducteur isolé (120) d'alimentation du dispositif d'allumage (118) est disposé à l'intérieur du conduit auxiliaire (104) d'alimentation en gaz combustible du dispositif d'allumage auxiliaire (106).

16. Brûleur selon l'une quelconque des revendications 12 à 15, caractérisé en ce qu'il comporte un conduit complémentaire (15) d'alimentation en gaz comburant, pour la découpe d'un matériau, ledit conduit complémentaire (15) comportant une vanne (13) d'arrêt, actionnée par un organe d'actionnement pneumatique (17) piqué sur l'un ou l'autre des premier et second conduits (10) et en ce qu'il est prévu un organe de commande complémentaire (21) disposé sur le piquage (19) pour l'alimentation dudit organe pneumatique (17).

17. Brûleur notamment selon la revendication 12, du type comportant un premier conduit (10) d'alimentation en gaz comburant, un second conduit (12) d'alimentation en gaz combustible, et un dispositif d'allumage (108), caractérisé en ce qu'un des conduits comporte un piquage (22) d'alimentation en gaz d'un organe d'actionnement pneumatique (90) d'un élément piézo-électrique (116), ce dernier étant relié électriquement au dispositif d'allumage (108) pour son alimentation en énergie électrique lors de l'alimentation dudit organe d'actionnement (90).

18. Brûleur selon la revendication 17, dans lequel chaque conduit (10, 12) comporte une vanne d'arrêt (20, 96), caractérisé en ce qu'il comporte en outre un conduit auxiliaire (104) d'alimentation en gaz combustible d'un dispositif d'allumage auxiliaire (106), en ce que le piquage (22) d'alimentation en gaz de l'organe d'actionnement (90) est piqué sur le premier conduit d'alimentation (10) en gaz comburant, et en ce que ledit organe d'actionnement pneumatique est adapté pour actionner la vanne d'arrêt associée au conduit d'alimentation en gaz combustible, cette vanne d'arrêt étant un distributeur (96) dont l'une des sorties est reliée au conduit auxiliaire (104) d'alimentation en gaz combustible du dispositif d'allumage auxiliaire (106), cette sortie étant alimentée de manière sélective en fonction de l'état de l'organe d'actionnement (90).

19. Brûleur selon la revendication 17 et 18 prises ensemble, caractérisé en ce qu'un conducteur isolé (120) d'alimentation du dispositif d'allumage (118) est disposé à l'intérieur du conduit auxiliaire (104) d'alimentation en gaz combustible du dispositif d'allumage auxiliaire (106).

## Claims

1. Device for the coordinated control of the flow of two gases, of the type comprising two supply lines (10, 12) each equipped with a shut-off valve (20, 42; 60, 42; 20, 96), a first line (10) having a tapping (22; 64) for supplying gas to a pneumatic member (24; 90) for operating the shut-off valve (42; 96) of the second line (12), and in which there is a common member (20; 66) for controlling the supply to the said operating member and for controlling the flow in the first line (10), characterized in that the pneumatic operating member (24, 90) operates the shut-off valve of the second line (12) to control the flow of gas only in the second line (12).

2. Device according to Claim 1, characterized in that the common control member is formed of the shut-off valve (20) of the first line (10), this valve being arranged upstream of the tapping (22).

3. Device according to Claim 1, characterized in that the common control member is a directional control valve (66) arranged on the tapping, and in that the shut-off valve (60) of the first line (10) is arranged downstream of the tapping (64) and is associated with an additional pneumatic operating member (62) supplied via the common control member (66).

4. Device according to Claim 3, characterized in that the additional pneumatic member (62) for operating the shut-off valve (60) of the first line (10) is connected, in parallel with the member (24) for operating the shut-off valve (42) of the second line (12), to the outlet of the common control member (66).

5. Device according to Claim 3, characterized in that the members (24, 62) for operating the shut-off valves (42, 60) of the first (10) line and of the second (12) line are mounted in series.

6. Device according to any one of Claims 3 to 5, characterized in that the directional control valve (66) forming the common control member comprises a discharge outlet (68) which is closed when the directional control valve is open and designed to connect the directional control valve supply outlet to the ambient surroundings when the directional control valve is closed.

7. Device according to any one of the preceding claims, characterized in that it comprises, upstream of the or of at least one operating member (24, 62), a restriction (74, 76) or a buffer chamber (26) forming a means introducing differential timing in the control of the flow in the two lines (10, 12).

8. Device according to any one of the preceding claims, characterized in that the or each operating member is a pneumatic actuator (24, 62; 90) loaded by a spring (36; 126).

9. Device according to any one of the preceding claims, characterized in that the common control member is a bistable valve or directional-control valve (20, 66), equipped with a selection device which operates by simple manual impulse.

10. Device according to any one of Claims 1 to 8, characterized in that the common control member is a monostable valve or directional control valve (20, 66) which normally closes the supply to the operating member.

11. Device for the coordinated control of the flow of more than two gases, comprising more than two supply lines each equipped with a shut-off valve, a first line having a tapping for supplying gas to pneumatic members for operating the shut-off valves of the other lines, and in which there is a common member for controlling the supply to the said operating members and for controlling the flow in the first line, the pneumatic operating members operating the shut-off valves of the other lines to control the flow of gas only in these other lines.

12. Burner, particularly blow torch, of the type comprising a first line (10) supplying oxidizing gas, and a second line (12) supplying fuel gas, characterized in that it comprises a device for controlling the two lines according to any one of the preceding claims.

13. Burner according to Claim 12, comprising a control device according to Claim 2 and further comprising an auxiliary line (104) for supplying fuel gas to an auxiliary ignition device (106), characterized in that the tapping (22) for supplying the operating member (90) with gas is tapped from the first, oxidizing gas, supply line (10), and in that the shut-off valve associated with the fuel gas supply line is a directional control valve (96), one of the outlets of which is connected to the auxiliary line (104) for supplying the auxiliary ignition device (106) with fuel gas, this outlet being supplied selectively according to the status of the operating member (90).

14. Burner according to Claim 13, further comprising an ignition device (118) arranged at the outlet end of the auxiliary line (104) for supplying fuel gas to the auxiliary ignition device (106), characterized in that there is a piezo-electric element (116) connected to the ignition device (118) so that it can be powered with electrical energy and which is operated by the operating member (90) after the said auxiliary ignition device has been supplied with gas from the directional control valve (96).

15. Burner according to Claim 14, characterized in that an insulated conductor (120) for powering the ignition device (118) is arranged inside the auxiliary line (104) for supplying the auxiliary ignition device (106) with fuel gas.

16. Burner according to any one of Claims 12 to 15, characterized in that it comprises an additional oxidizing gas supply line (15) for cutting a material, the said additional line (15) comprising a shut-off valve (13) operated by a pneumatic operating member (17) tapped off one or other of the first and second lines (10), and in that there is an additional control member (21) on the tapping (19) for supplying the said pneumatic member (17).

17. Burner, particularly according to Claim 12, of the type comprising a first oxidizing gas supply line (10), a second, fuel gas, supply line (12), and an ignition device (108), characterized in that one of the lines has a tapping (22) for supplying gas to a pneumatic member (90) for operating a piezo-electric element (116), the latter being electrically connected to the ignition device (108) so that it can be powered with electrical energy when the said operating member (90) is supplied.

18. Burner according to Claim 17, in which each line (10, 12) has a shut-off valve (20, 96), characterized in that it further comprises an auxiliary line (104) for supplying fuel gas to an auxiliary ignition device (106), in that the tapping (22) for supplying the operating member (90) with gas is tapped off the first, oxidizing gas, supply line (10), and in that the said pneumatic operating member is designed to operate the shut-off valve associated with the fuel gas supply line, this shut-off valve being a directional control valve (96), one of the outlets of which is connected to the auxiliary line (104) for supplying the auxiliary ignition device (106) with fuel gas, this outlet being supplied selectively according to the status of the operating member (90).

19. Burner according to Claim 17 and 18 taken together, characterized in that an insulated conductor (120) for powering the ignition device (118) is placed inside the auxiliary line (104) for supplying the auxiliary ignition device (106) with fuel gas.

## Patentansprüche

1. Vorrichtung zur koordinierten Steuerung von zwei Gasströmungen jener Art, die zwei Versorgungsleitungen (10, 12) aufweist, die jeweils mit einem Absperrschieber (20, 42; 60, 42; 20, 96) ausgestattet sind, wobei eine erste Leitung (10) eine Abzweigung (22; 64) zur Versorgung eines pneumatischen Betätigungsglieds (24; 90) des Absperrschiebers (42; 96) der zweiten Leitung (12) mit Gas aufweist, und bei der ein gemeinsames Glied (20; 66) zur Steuerung der Versorgung des Betätigungsglieds und der Strömung in der ersten Leitung (10) vorgesehen ist, dadurch gekennzeichnet, daß das pneumatische Betätigungsglied (24, 90) den Absperrschieber der zweiten Leitung (12) zur Steuerung der Zirkulation des Gases einzig der zweiten Leitung (12) betätigt.

2. Vorrichtung nach Anspruch 1, dadurch gekennzeichnet, daß das gemeinsame Steuerglied durch den Absperrschieber (20) der ersten Leitung (10) gebildet wird, wobei dieser Schieber stromaufwärts der Abzweigung (22) angeordnet ist.

3. Vorrichtung nach Anspruch 1, dadurch gekennzeichnet, daß das gemeinsame Steuerglied ein an der Abzweigung angeordneter Verteiler (66) ist und daß der Absperrschieber (60) der ersten Leitung (10) stromabwärts der Abzweigung (64) angeordnet und einem zusätzlichen pneumatischen Betätigungsglied (62) zugeordnet ist, das über das gemeinsame Steuerglied (66) versorgt wird.

4. Vorrichtung nach Anspruch 3, dadurch gekennzeichnet, daß das zusätzliche pneumatische Betätigungsglied (62) des Absperrschiebers (60) der ersten Leitung (10) parallel zu dem Betätigungsglied (24) des Absperrschiebers (42) der zweiten Leitung (12) mit dem Ausgang des gemeinsamen Steuerglieds (66) verbunden ist.

5. Vorrichtung nach Anspruch 3, dadurch gekennzeichnet, daß die Betätigungsglieder (24, 62) der Absperrschieber (42, 60) der ersten (10) und der zweiten (12) Leitung in Reihe angebracht sind.

6. Vorrichtung nach einem der Ansprüche 3 bis 5, dadurch gekennzeichnet, daß der das gemeinsame Steuerglied bildende Verteiler (66) einen Ablaßausgang (68) aufweist, der verschlossen ist, wenn der Verteiler geöffnet ist, und zur Verbindung des Versorgungsausgangs des Verteilers mit der Atmosphäre, wenn der Verteiler verschlossen ist, ausgeführt ist.

7. Vorrichtung nach einem der vorhergehenden Ansprüche, dadurch gekennzeichnet, daß sie stromaufwärts des mindestens einen Betätigungsglieds (24, 62) eine Drossel (74, 76) oder eine Pufferkammer (26) aufweist, die ein differentielles Verzögerungsmittel für die Steuerung der Strömung in den beiden Leitungen (10, 12) aufweist.

8. Vorrichtung nach einem der vorhergehenden Ansprüche, dadurch gekennzeichnet, daß das oder jedes Betätigungsglied ein von einer Feder (36; 126) beaufschlagter Druckluftzylinder (24, 62; 90) ist.

9. Vorrichtung nach einem der vorhergehenden Ansprüche, dadurch gekennzeichnet, daß das gemeinsame Steuerglied ein bistabiler Schieber oder Verteiler (20, 66) ist, der mit einer Vorrichtung zum Wählen durch einfachen manuellen Impuls ausgestattet ist.

10. Vorrichtung nach einem der Ansprüche 1 bis 8, dadurch gekennzeichnet, daß das gemeinsame Steuerglied ein monostabiler Schieber oder Verteiler (20,66) ist, der normalerweise die Versorgung des Betätigungsglieds schließt.

11. Vorrichtung zur koordinierten Steuerung von mehr als zwei Gasströmungen, die mehr als zwei Versorgungsleitungen aufweist, die jeweils mit einem Absperrschieber ausgestattet sind, wobei eine erste Leitung eine Abzweigung zur Versorgung von pneumatischen Betätigungsgliedern der Absperrschieber der anderen Leitungen mit Gas aufweist, und bei der ein gemeinsames Glied zur Steuerung der Versorgung der Betätigungsglieder und der Strömung in der ersten Leitung vorgesehen ist, wobei die pneumatischen Betätigungsglieder die Absperrschieber der anderen Leitungen zur Steuerung der Zirkulation des Gases einzig dieser anderen Leitungen betätigt.

12. Brenner, insbesondere Schneidbrenner, jener Art, die eine erste Leitung (10) zur Versorgung mit Oxidationsgas und eine zweite Leitung (12) zur Versorgung mit Brenngas aufweist, dadurch gekennzeichnet, daß er eine Vorrichtung zur Steuerung der beiden Leitungen nach einem der vorhergehenden Ansprüche aufweist.

13. Brenner nach Anspruch 12, der eine Steuervorrichtung nach Anspruch 2 und des weiteren eine Hilfsleitung (104) zur Versorgung einer Zündhilfseinrichtung (106) mit Brenngas aufweist, dadurch gekennzeichnet, daß die Abzweigung (22) zur Versorgung des Betätigungsglieds (90) mit Gas an der ersten Leitung (10) zur Versorgung mit Oxidationsgas angeschlossen ist und daß der der Leitung zur Versorgung mit Brenngas zugeordnete Absperrschieber ein Verteiler (96) ist, von dem einer der Ausgänge mit der Hilfsleitung (104) zur Versorgung der Zündhilfseinrichtung (106) mit Brenngas verbunden ist, wobei dieser Ausgang in Abhängigkeit von dem Zustand des Betätigungsglieds (90) gezielt versorgt wird.

14. Brenner nach Anspruch 13, der des weiteren eine Zündeinrichung (118) aufweist, die an dem Ausgangsende der Hilfsleitung (104) zur Versorgung der Zündhilfseinrichtung (106) mit Brenngas angeordnet ist, dadurch gekennzeichnet, daß ein piezoelektrisches Element (116) vorgesehen ist, das zu seiner Versorgung mit elektrischer Energie mit der Zündeinrichtung (118) verbunden ist und nach der Versorgung der Zündhilfseinrichtung mit Gas von dem Verteiler (96) durch das Betätigungsglied (90) betätigt wird.

15. Brenner nach Anspruch 14, dadurch gekennzeichnet, daß ein isolierter Versorgungsleiter (120) der Zündeinrichtung (118) im Innern der Hilfsleitung (104) zur Versorgung der Zündhilfseinrichtung (106) mit Brenngas angeordnet ist.

16. Brenner nach einem der Ansprüche 12 bis 15, dadurch gekennzeichnet, daß er eine zusätzliche Leitung (15) zur Versorgung mit Oxidationsgas zum Schneiden eines Materials aufweist, wobei die zusätzliche Leitung (15) einen Absperrschieber (13) aufweist, der durch ein an der ersten oder zweiten Leitung (10) angeschlossenes pneumatisches Betätigungsglied (17) betätigt wird, und daß ein zusätzliches Steuerglied (21) vorgesehen ist, das zur Versorgung des pneumatischen Glieds (17) an der Abzweigung (19) angeordnet ist.

17. Brenner insbesondere nach Anspruch 12 jener Art, die eine erste Leitung (10) zur Versorgung mit Oxidationsgas, eine zweite Leitung (12) zur Versorgung mit Brenngas und eine Zündeinrichtung (108) aufweist, dadurch gekennzeichnet, daß eine der Leitungen eine Abzweigung (22) zur Versorgung eines pneumatischen Betätigungsglieds (90) eines piezoelektrischen Elements (116) mit Gas aufweist, wobei letzteres für seine Versorgung mit elektrischer Energie bei der Versorgung des Betätigungsglieds (90) mit der Zündeinrichtung (108) elektrisch verbunden ist.

18. Brenner nach Anspruch 17, bei dem jede Leitung (10, 12) einen Absperrschieber (20, 96) aufweist, dadurch gekennzeichnet, daß er des weiteren eine Hilfsleitung (104) zur Versorgung einer Zündhilfseinrichtung (106) mit Brenngas aufweist, daß die Abzweigung (22) zur Versorgung des Betätigungsglieds (90) mit Gas an der ersten Leitung (10) zur Versorgung mit Oxidationsgas angeschlossen ist und daß das pneumatische Betätigungsglied zur Betätigung des der Leitung zur Versorgung mit Brenngas zugeordneten Absperrschiebers ausgeführt ist, wobei dieser Absperrschieber ein Verteiler (96) ist, von dem einer der Ausgänge mit der Hilfsleitung (104) zur Versorgung der Zündhilfseinrichtung (106) mit Brenngas verbunden ist, wobei dieser Ausgang in Abhängigkeit von dem Zustand des Betätigungsglieds (90) gezielt versorgt wird.

19. Brenner nach Anspruch 17 und 18 in Kombination, dadurch gekennzeichnet, daß ein isolierter Leiter (120) zur Versorgung der Zündeinrichtung (118) im Innern der Hilfsleitung (104) zur Versorgung der Zündhilfseinrichtung (106) mit Brenngas vorgesehen ist.
